# EUROPÄISCHE PATENTANMELDUNG

(11) **EP 2 278 577 A1**
(43) Veröffentlichungstag der Anmeldung: **26.01.2011**
(21) Anmeldenummer: 09004107.0
(22) Anmeldetag: 23.03.2009
(51) Int. Cl.: G09F 5/04

(54) **Musterbücher für Tapetenmuster und Muster von Wandbelägen aller Art**

(71) Anmelder: Kurt Weigel Gmbh, 49661 Cloppenburg (DE)
(72) Erfinder: Dömkes, Heinz-Dieter, 50259 Pulheim (DE)
(74) Vertreter: Vortmann, Jürgen

(57) **Zusammenfassung**

Musterbücher zur Präsentation von Tapeten und anderen Mustern von Wandbelägen aller Art, bestehend aus mehrerer individuell gestalteten Seiten mit Tapetenmustern, wobei eine Vielzahl von großen und kleinen Formaten von Mustern mittels eines speziellen Klebers auf einer Seite aufgebracht werden können.

## Beschreibung

Die Erfindung bezieht sich auf die Präsentation von mehreren Tapetenmustern und anderen Mustern von Wandbelägen aller Art auf einzelnen Buchseiten, die anschließend zu einem Musterbuch zusammengefügt werden.

### Hintergrund der Erfindung

Tapetenkollektionen werden in großformatigen Musterbüchern, in denen für jedes Muster eine Seite verwandt wird. Das bedeutet, dass jedes Tapetenmuster eine eigene Seite erhält.

Dadurch entstehen große, unhandliche und schwere Musterbücher, anhand denen der Kunden die Tapete auswählt, die er kaufen möchte. In dieser Form werden in Deutschland pro Jahr mehr als 100.000 Kollektionen produziert und präsentiert.

Die Produktion dieser Tapetenbücher stellt für die Produzenten von Tapeten einen erheblichen Kostenfaktor dar. Die Tapetenbücher werden in der Regel im Format 50 x 50 cm produziert und haben ein Gewicht von 3 bis 5 kg.

Nicht nur die Produktion dieser schweren unhandlichen Tapetenbücher ist ein Problem für die Tapetenindustrie. Nach Ablauf einer Kollektion sind diese großen Musterbücher zu entsorgen. Auch dafür fallen erhebliche Kosten an.

### Zusammenfassung der Erfindung

Zweck der Erfindung ist es, die Tapetenkollektionen in Musterbüchern zu präsentieren, die ein handlicheres Format und dennoch nicht zu viel Seiten haben. Ziel ist es, nicht wie bisher pro Seite ein Tapetenmuster zu präsentieren, sondern pro Seite mehrere Tapetenmuster.

Dazu werden mittels eines speziell entwickelten, wasserarmen und schnell trocknenden Klebers mehrere Muster auf einer Seite im Format DIN A3 oder DIN A4 aufgeklebt. Es sind jedoch auch andere Formate verwendbar. Die Anordnung der einzelnen Muster und deren Format ist frei wählbar.

Die zu beklebende Seite kann aus unterschiedlichsten Material sein; wie beispielsweise Papier, Vlies oder PVC. Das bevorzuge Trägermittel, insbesondere für Tapeten, ist speziell gestrichener Karton mit einem Gewicht von 250 bis 280 Gramm. Die Farbe der Seiten ist bevorzugt weiß. Es können jedoch auch alle anderen Farben verwendet werden.

### Kurze Beschreibung der Zeichnung

Diese und andere Merkmale der Erfindung ergeben sich aus der folgenden Beschreibung einer bevorzugten Ausführungsform der Erfindung, die ein nicht einschränkendes Beispiel darstellt und in der auf die folgenden Zeichnung Bezug genommen wird:
Fig. 1 ist die Darstellung eines aufgeschlagenen Musterbuches, das auf der linken Seite ein großformatiges Muster und auf der rechten Seite unterschiedliche kleinere Formate anderer Muster zeigt.
Fig. 2 zeigt ebenfalls ein aufgeschlagenes Musterbuch; hier sind jedoch auf der rechten Seite andere Formate von Mustertapeten abgebildet.

### Detaillierte Beschreibung einer bevorzugten Ausführungsform

Gemäß den Zeichnungen werden einzelnen Seiten des Musterbuches in der Weise gestaltet, dass Muster unterschiedlicher Größe auf einer Seite aufgeklebt werden. Dabei können große und kleine Formate verwandt werden. Die einzelnen Tapetenmuster können unterhalb der Muster mit Nummern oder Beschreibungen versehen werden.

## Patentansprüche

1. Musterbücher zur Präsentation von Tapeten und anderen Mustern von Wandbelägen aller Art, bestehend aus mehrerer individuell gestalteten Seiten mit Tapetenmustern unterschiedlichster Format auf jeder einzelnen Seite, **dadurch gekennzeichnet, dass** ein spezieller Kleber verwandt wird, der anders als herkömmliche und handelsübliche Kleber das Aufkleben der Muster auf dem Karton sicherstellt und damit das Ablösen der Muster beim Umblättern der Seite verhindert.

2. Musterbücher nach Anspruch 1, **dadurch gekennzeichnet, dass** mehrere Muster auf einer Seite aufgebracht werden.

3. Musterbücher nach Anspruch 1, **dadurch gekennzeichnet, dass** verschiedene Formate von Mustern verwandt werden können.

4. Musterbücher nach Anspruch 1, **dadurch gekennzeichnet, dass** die verschiedensten Trägermateriealien - wie Vlies, PVC , Textil oder Papier - für die Muster verwandt werden können.
